# EUROPÄISCHE PATENTSCHRIFT

(11) **EP 2 186 600 B1**
(45) Veröffentlichungstag und Bekanntmachung des Hinweises auf die Patenterteilung: **02.11.2011**
(21) Anmeldenummer: 08019748.6
(22) Anmeldetag: 12.11.2008
(51) Int. Cl.: B24B 23/02, B24B 55/05, B24B 55/10, B24B 7/18

(54) **Oberflächenschleifer, insbesondere Betonschleifer**
Surface grinder, especially concrete grinder
Dispositif de ponçage de surface, notamment un dispositif de ponçage de béton

(43) Veröffentlichungstag der Anmeldung: 19.05.2010
(73) Patentinhaber: Collomix Rühr-und Mischgeräte GmbH, 85080 Gaimersheim (DE)
(72) Erfinder: Buchberger, Herbert, 85111 Pietenfeld (DE); Essing, Alexander, 85049 Ingolstadt (DE); Viehböck, Ingo, 65510 Idstein (DE)
(74) Vertreter: Liebl, Thomas

(56) Entgegenhaltungen:
- WO-A-2008/033377
- DE-A1- 10 339 335
- DE-U1- 8 914 346

## Beschreibung

Die Erfindung betrifft einen Oberflächenschleifer, insbesondere einen Betonschleifer nach dem Oberbegriff des Anspruchs 1.

Bei einem bekannten gattungsgemäßen Betonschleifer (CH 694 756 A5) ist in einem Getriebehals eine Antriebswelle gelagert, an der eine Betonschleifscheibe lösbar angeschlossen ist. Zudem weist der Betonschleifer eine trichterförmige Absaughaube auf, die die Betonschleifscheibe von oben her abdeckt und randseitig mit einem Schutzring übergreift. Die Absaughaube ist im Bereich einer zentralen Durchtrittsöffnung für den Getriebehals mittels einer Haltevorrichtung befestigt.

Konkret ist der bekannte Betonschleifer als handgeführter Winkelschleifer ausgebildet mit einem Motorgehäuse für einen Elektromotor und einem daran angeschlossenen Winkelgetriebe, welches den Getriebehals und die zentrale Antriebswelle mit einem endseitigen Gewindezapfen zum Aufstecken und zur Halterung der Betonschleifscheibe mittels einer Spannmutter aufweist. An die Absaughaube ist über ein Absaugrohr eine Absaugeinrichtung anschließbar mit der Schleifstaub abgesaugt wird. Zudem hat die Absaughaube auch eine Schutzfunktion für einen Benutzer durch ein Zurückhalten von abgetragenem Schleifgut. Die trichterförmige Absaughaube besteht hier einstückig aus einem Trichterhals und einem daran angeformten Haubenglockenteil, wobei die Absaughaube mit dem Trichterteil ortsfest am Getriebehals angeschraubt ist. Mit dem bekannten Betonschleifer verwendbare, handelsübliche Betonschleifscheiben bestehen aus einer plattenförmigen, aufgewölbten Basisscheibe mit einer zentralen Anschlussöffnung und mit Durchtrittsöffnungen für die Schleifstaubabsaugung. An der Basisscheibe sind zur Schleiffläche hin abragende, stegförmige, segmentartige Schleifelemente als Diamant-Schleifsteine angebracht. Diese Schleifelemente verschleißen und nutzen sich beim Betrieb des Betonschleifers im Laufe der Zeit ab, wobei die nutzbare Schleifelementhöhe reduziert wird.

Beim bekannten Betonschleifer ist am offenen Trichterrand ein Dichtbürstenring angebracht, der den Rand der Schleifscheibe übergreift und der im Betrieb an der Schleiffläche aufliegt. Der Dichtbürstenring verhindert hier beim Schleifen weitgehend den Austritt von Schleifstaub aus der Absaughaube. Zudem ist zwischen den Borsten des Dichtbürstenrings der erforderliche Freiraum für das Ansaugen von Luft aus der Umgebung für die Absaugung des Schleifstaubs geschaffen. Eine solche Absaughaube mit einem Dichtbürstenring hat jedoch folgende Nachteile:
Der beim Schleifen auf der Schleiffläche aufliegende Dichtbürstenring bremst die Schleifbewegung, wodurch ungünstig die Kraft für die Handhabung erhöht wird. Zudem wechselt diese Kraft ihre je nach Auflage und Stellung der Bürstenringelemente, so dass für eine Bedienperson der wünschenswerte unmittelbare Kontakt zur Schleiffläche verloren geht. Ebenso wie die Höhe der Schleifelemente im Laufe des Betriebs abnimmt wird auch die Borstenlänge des Dichtbürstenrings durch Verschleiß geringer. Wenn nun eine durch Verschleiß verbrauchte Schleifscheibe durch eine neue ersetzt wird, kann die Borstenlänge des Dichtbürstenrings gegebenenfalls nur noch so lang sein, dass dieser bei noch nicht abgenutzten Schleifelementen nicht mehr auf der Schleiffläche aufliegt, sondern ein relativ großer Spalt zwischen dem Dichtbürstenring und der Schleiffläche besteht, durch den große Mengen von Schleifstaub und abgetragenem Schleifgut in unzulässiger Weise nach außerhalb der Absaughaube gelangen können. Dieser Mangel kann allenfalls nur durch den Ersatz der gesamten Absaughaube mit einem neuen Bürstenring behoben werden.

Weiter ist ein Betonschleifer bekannt (DE 10 2006 041 671 A1) mit einer Absaughaube, die randseitig partiell, insbesondere durch einen Klappdeckel geöffnet werden kann, so dass in dem geöffneten Haubensegment eine Schleifscheibe bis zu ihrer Außenkante freiliegt und damit Schleifbearbeitungen durch Heranführen an einen Eckbereich in diesem Randbereich möglich sind.

Die DE 89 14 346 U1 beschreibt ein motorisch zu einer Rotationsbewegung antreibbares Werkzeug mit einer hülsenförmigen, längs verstellbaren Absaughaube. Die Absaughaube weist dazu sich gleichzeitig in Längs- und Umfangsrichtung erstreckende Schlitze auf, die an von Schrauben gebildeten Vorsprüngen an einem Antriebsaggregat geführt sind.

In der DE 103 39 335 A1 ist eine Schleifhandwerkzeugmaschine mit einer hohlzylindrischen Schutzhaube beschrieben. Die Schutzhaube ist dabei zweiteilig mit einem im Wesentlichen flachen Deckel und einem Mantel ausgestaltet. Der Mantel ist dabei axial verschiebbar und fixierbar am Deckel befestigt. Die Schutzhaube dient hier jedoch nicht als Absaughaube.

Die WO 2008/033377 A2 offenbart ein Schleifwerkzeug, bei dem eine Bürstenringanordnung höhenverstellbar an einem Tragabschnitt des Werkzeugkopfes befestigt ist.

Aufgabe der Erfindung ist es, einen gattungsgemäßen Betonschleifer so weiterzubilden, dass eine wirksame Absaugung von Schleifstaub und Schleifgut unabhängig vom Abnutzungsgrad der Schleifelemente der Schleifscheibe sichergestellt werden kann.

Diese Aufgabe wird mit den Merkmalen des Anspruchs 1 gelöst.

Gemäß Anspruch 1 weist die Haltevorrichtung zur Befestigung der Absaughaube eine Höhenstelleinrichtung auf, mit der die Absaughaube in Axialrichtung der Antriebswelle unmittelbar oder mittelbar bezüglich des Getriebehalses geführt, höhenverstellbar und fixierbar ist, wobei ein Trichterhals der Absaughaube als zentrale Durchtrittsöffnung den Getriebehals umfasst und dort durch jeweils zugeordnete ineinandergreifende Führungselemente höhenverstellbar geführt ist. Erfindungsgemäß umgibt ein zusammenspannbarer Klemmring den Trichterhals für eine Fixierung der jeweiligen Höheneinstellung.

Damit kann ein Distanzausgleich entsprechend der Abnutzung der Schleifelemente durch eine Höhenverstellung der Absaughaube durchgeführt werden. Es ist damit möglich, einen minimalen Abstand von ca. 1 bis 3 mm, bevorzugt von etwa 2 mm, zwischen dem freien Rand eines Schutzrings der Absaughaube, welcher die Betonschleifscheibe randseitig übergreift und einer Schleiffläche einzustellen, welcher bei zunehmendem Verschleiß der Schleifelemente oder gegebenenfalls beim Auswechseln durch eine neue Schleifscheibe nachstellbar ist. Der Abstand des Schutzringrands zur Schleiffläche ist damit einerseits so groß gewählt, dass die erforderliche Luftansaugung von der Umgebung für die Absaugeinrichtung gewährleistet ist und andererseits durch den relativ kleinen Abstandspalt kein Schleifstaub aus der Absaughaube nach außen dringt. Bei einem zu geringen Abstand, insbesondere wenn der Schutzringrand der Absaughaube auf der Schleiffläche aufliegt, saugt sich diese unzulässig fest. Andererseits kann durch einen zu großen Spaltabstand Schleifstaub nach außen dringen. Beide Zustände, die eine Höhennachstellung der Absaughaube erfordern, teilen sich dem Benutzer während des Betriebs ohne weiteres mit. Da sich die Schleifelemente nur allmählich abnutzen bzw. ein Austausch von Schleifscheiben nur in größeren Zeitabständen erforderlich wird, ist auch eine entsprechende Nachjustierung der Höheneinstellung der Absaughaube nur in größeren Zeitabständen durchzuführen.

Ersichtlich können bei der erfindungsgemäßen Anordnung "flexible" und verschleißende Ausgleichselemente am freien Trichterrand der Absaughaube, wie der bekannte Bürstenring oder ebenfalls für den gleichen Zweck bekannte Gummilamellen ganz entfallen, so dass die damit verbundenen und vorstehend erläuterten Nachteile nicht mehr vorliegen. Gegebenenfalls können für spezielle Anwendungen jedoch auch solche flexiblen Randausbildungen in Verbindung mit der erfindungsgemäßen Anordnung weiter verwendet werden, wobei dann der Verschleiß solcher flexibler Randausbildungen durch eine erfindungsgemäße Höhennachstellung der Absaughaube vermeidbar oder zumindest erheblich reduzierbar ist.

In einer besonders bevorzugten Ausführungsform nach Anspruch 2 besteht der Trichterhals zur Realisierung der Höhenstelleinrichtung der Abgashaube aus einer Innenhülse, die am Getriebehals verdrehbar gehalten ist und die mit einer Eingriffnase als ein erstes Führungselement unmittelbar oder mittelbar in eine schraubenförmig angebrachte Spiralnut am Getriebehals als zugeordnetes zweites Führungselement eingreift. Damit kann mit einer Schraubbewegung durch Verdrehung der Innenhülse gegenüber dem Getriebehals eine kontinuierliche Höhenverstelllung zum Distanzausgleich bei einem Verschleiß von Schleifelementen einfach und genau durchgeführt werden. Eine bestimmte Höheneinstellung kann dann mit dem die Innenhülse umfassenden Klemmring fixiert werden. Falls die Eingriffnase unmittelbar an der Innenhülse angeformt ist, muss diese und/oder die Innenfläche der Innenhülse für eine Fixierung durch den Klemmring am Getriebehals angepresst werden, wozu es gegebenenfalls erforderlich ist, die Innenhülse teilweise geschlitzt auszuführen.

In einer modifizierten Ausführungsform nach Anspruch 3 ist die Eingriffnase als radial nach innen weisende Klemmnase am Klemmring ausgebildet. Dabei greift diese Klemmnase durch eine zugeordnete schlitzförmige Ausnehmung der Innenhülse hindurch in die Spiralnut am Getriebehals ein. Die Eingriffnase kann hier somit in einer weiteren Funktion beim Zusammenziehen des Klemmrings als Klemmnase wirken, die am Boden der Spiralnut einen Klemmschluss ausübt.

Wenn die Innenhülse als Teil der Höhenverstellung mit dem Schraubmechanismus aus Eingriffnase und Spiralnut einstückig mit dem nach unten anschließenden Haubenglockenteil gebildet ist, verdreht sich dieses bei einer Schraubverdrehung der Innenhülse mit und damit gegebenenfalls auch ein an diesem Haubenglockenteil angeschlossenes Absaugrohr, welches dann in den unterschiedlichen Drehstellungen der Innenhülse bzw. den zugeordneten Höheneinstellungen in unterschiedlichen Winkelstellungen am Betonschleifer absteht. Dies kann bei der Handhabung stören. Um nun dem Haubenglockenteil und einem daran angeschlossenen Absaugrohr eine unverdrehbare Lage am Betonschleifer vorzugeben, wird mit Anspruch 4 vorgeschlagen, die Absaughaube mehrteilig auszubilden, dergestalt, dass die Innenhülse als Trichterhals in der zentralen Durchtrittsöffnung eines anschließenden Haubenglockenteils der Absaughaube verdrehbar aufgenommen ist. Der Durchtrittsöffnungsrand des Haubenglockenteils ist dabei zwischen einem unteren radial abstehenden Stützflansch der Innenhülse und einem nach oben beabstandeten Federring, vorzugsweise einem Seegerring an der Innenhülse gehalten, wodurch eine einfach ausgeführte Drehlagerung zwischen der Innenhülse und dem Haubenglockenteil ausgebildet ist. Vorzugsweise wird zwischen dem Federring und dem Durchtrittsöffnungsrand des Haubenglockenteils noch eine Schutzscheibe zur Verbesserung der Leichtgängigkeit der Drehlagerung und als Schutz gegen ein Verkratzen eingesetzt. Zudem weist das Haubenglockenteil und/oder ein daran anschließendes Absaugrohr einen nach oben abragenden Fortsatz als Drehmomentaufnehmer auf, der höhenverschiebbar in eine bezüglich des Getriebehalses ortsfeste Drehmomentabstützung eingreift. Dadurch wird bei einer Schraubverdrehung der Innenhülse und damit durchgeführter Höhenverstellung der Absaughaube das Haubenglockenteil und gegebenenfalls ein daran angeschlossenes Absaugrohr unverdrehbar am Betonschleifer gehalten. Ebenso werden Kräfte auf das Absaugrohr durch einen angeschlossenen Absaugschlauch abgestützt. Bei dieser Konstruktion ist der Klemmring oberhalb des Seegerrings angeordnet.

Eine Höheneinstellung ist einfach durchführbar, wenn die Innenhülse zusammen mit dem Klemmring verdrehbar ist, insbesondere dann, wenn die Eingriffnase als Klemmnase am Klemmring ausgebildet ist und durch die schlitzförmige Ausnehmung der Innenhülse hindurch in die Spiralnut eingreift. Dazu wird mit Anspruch 5 vorgeschlagen, dass am Klemmring wenigstens eine radial nach innen gerichtete Mitnehmernase angebracht ist, die in eine zugeordnete Mitnehmeröffnung an der Innenhülse eingreift. In einer geeigneten konkreten Ausführung kann dabei je eine Mitnehmernase am Teilungsrand des Klemmrings als Vertikalsteg angebracht sein und die Mitnehmeröffnung ist als zugeordneter Vertikalschlitz in der Innenhülse ausgeführt.

Um den Klemmring zweckmäßig in seiner Axiallage an der Innenhülse festzulegen, wird nach Anspruch 6 an der Außenseite der Innenhülse eine horizontal umlaufende Eingriffnut eingeformt, in die der Klemmring mit einem entsprechend zugeordneten Innensteg eingreift.

Gemäß Anspruch 7 kann der Klemmring in der Art einer Klemmschelle ausgeführt sein, wobei jeweils am Teilungsrandbereich ein radial abstehender Klemmblock angebracht ist. Durch diese Klemmblöcke ist eine über ein Rändelrad handbetätigbare tangentiale Klemmschraube geführt. Anstelle einer Klemmschraube könnte auch ein an sich bekannter Spannverschluss vorgesehen sein. Vorteilhaft wird damit die gesamte Höheneinstellung und Verschleißnachführung, sowohl die Schraubverdrehung der Innenhülse mit dem Klemmring als auch die Fixierung des Klemmrings, werkzeuglos und schnell von Hand durchführbar.

Grundsätzlich kann die vorstehende Höhenverstellung der Absaughaube zum Verschleißausgleich der Schleifelemente bei unterschiedlich aufgebauten Betonschleifern eingesetzt werden. Besonders gut geeignet ist diese Technik nach Anspruch 8 für einen Betonschleifer in der Form eines handgeführten Winkelschleifers, insbesondere eines Betonbodenschleifers mit einem rohrförmigen, als Griff verwendbaren Motorgehäuse für einen Elektromotor und mit einem daran angeschlossenen Winkelgetriebe mit dem Getriebehals. Im Getriebehals ist in Drehlagern die zentrale Antriebswelle aufgenommen mit einem endseitigen Gewindezapfen zum Aufstecken der Betonschleifscheibe und zur Halterung mittels einer Spannschraube.

Mit Anspruch 9 ist ein Absaugrohr mit der Absaughaube, insbesondere mit einem Haubenglockenteil so verbunden, dass es mit einem Handeingriffabstand unterhalb und parallel zum Motorgehäuse verläuft und dabei zweckmäßig für eine ergonomisch gute Handhabung etwa die Länge des Motorgehäuses aufweist. Eine Drehmomentabstützung für das unverdrehbare Haubenglockenteil bzw. das Absaugrohr wird in einer konstruktiv geeigneten Ausführung als gehäusefester, vom Motorgehäuse nach unten weisender und quer verlaufender U-Stützbügel mit einer Einstecköffnung für den am Haubenglockenteil oder am Absaugrohr angeformten Drehmomentaufnehmer ausgeführt.

In einer einfach herzustellenden und einfach zu reinigenden Ausführung wird das Absaugrohr zweiteilig ausgebildet, wobei eine Unterschale einteilig an der Absaughaube, insbesondere am Haubenglockenteil angeformt ist. Die Oberschale ist dabei als separat hergestelltes Bauteil auf die Unterschale aufgesetzt und befestigt, insbesondere aufgeclipst. Für einen Ansaugschlauchanschluss ist dabei endseitig am Absaugrohr ein Anschluss-Klemmring vorgesehen.

In einer Weiterbildung nach Anspruch 11 ist als weiterer Handgriff zusätzlich zum Motorgehäuse ein quer verlaufender Bügelgriff vorgesehen, der oberhalb des Winkelgetriebes um eine Querachse verschwenkbar und fixierbar so angeordnet ist, dass das Griffteil in einer nach vorne geschwenkten Position über einem vorderen Winkelsegment der Absaughaube liegt und in einer zurückgeschwenkten Position aus diesem Bereich nach hinten geschwenkt ist und etwa über dem Winkelgetriebe liegt. Mit diesem Bügelgriffteil ist eine gute Führung des Betonschleifers möglich und es kann bei Bedarf ergonomisch eine große Druckkraft auf die Schleifscheibe aufgebracht werden, wobei mit der anderen Hand am Motorgehäuse zudem eine Führung des Betonschleifers erfolgt.

Zweckmäßig ist der Bügelgriff U-förmig und einseitig offen ausgebildet mit einem längeren U-Schenkel als Griffteil, wobei der kürzere U-Schenkel wahlweise links oder rechts am Motor bzw. Getriebegehäuse verschwenkbar und arretierbar angeschlossen ist. Damit wird sowohl für Links- als auch Rechtshänder eine ergonomisch günstige Griffform bereitgestellt.

Um Schleifarbeiten, insbesondere in Bodenecken zu angrenzenden Seitenwänden durchführen zu können, ist es erforderlich, mit dem Schleifscheibenrand bis in solche Ecken hineinzuschleifen. Dazu ist nach Anspruch 13 vorgesehen, dass ein nach vorne weisendes Haubensegmentteil der Absaughaube, insbesondere eines Haubenglockenteils zur Freigabe eines darunterliegenden Schleifscheibensegments in einer Horizontalebene schwenkbar ausgeführt ist.

Dazu wird für eine konkrete Konstruktion mit Anspruch 14 vorgeschlagen, dass das Haubensegmentteil mit einem Haubensegmentringteil die Innenhülse schwenkbeweglich umgreift. In der geschlossenen Stellung deckt das Haubensegmentteil einen Segmentfreiraum der Absaughaube von oben her ab und in der offenen Stellung ist das Haubensegmentteil aus dem Bereich des Segementfreiraums geschwenkt, so dass dieser, und damit ein im Segementfreirarum drehender Schleifscheibenrandbereich freigegeben sind. Das Haubensegmentteil ist somit hier unverlierbar an der Absaughaube bzw. der Innenhülse gehalten und kann werkzeuglos in seine jeweilige Funktionsstellung geschwenkt werden. Vorteilhaft wird dann das Haubensegmentteil sowohl in der geschlossenen Stellung als auch in der offenen Stellung durch überdrückbare Rastverbindungen gehalten.

Ein Ausbildungsbeispiel der Erfindung wird anhand einer Zeichnung näher erläutert.

Es zeigen:
- Fig. 1: eine perspektivische Ansicht eines Betonschleifers mit einem geschlossenen Haubensegmentteil;
- Fig. 2: den Betonschleifer nach Fig. 1 mit offenem Haubensegmentteil;
- Fig. 3: eine Seitenansicht des Betonschleifers mit offenem Haubenseg- mentteil und nach oben geschwenktem Griffteil;
- Fig. 4: eine Ansicht von unten auf eine Schleifscheibe und eine Absaughaube bei geschlossenem Haubensegmentteil;
- Fig. 5: eine Ansicht entsprechend Fig. 4 mit geöffnetem Haubenseg- mentteil;
- Fig. 6: einen Vertikalschnitt durch die Längsmitte des Betonschleifers;
- Fig. 7: einen vergrößerten Ausschnitt aus Fig. 6 im Bereich der Absaughaube;
- Fig.8: eine Ansicht von vorne auf den Betonschleifer und die abgenommene Absaughaube;
- Fig. 9: eine perspektivische Ansicht einer Innenhülse mit Schutzring und eines Klemmrings;
- Fig. 10: eine perspektivische vergrößerte Ansicht der Absaughaube im Bereich des montierten Klemmrings;
- Fig. 11: eine perspektivische Ansicht im Bereich eines Drehmoment- aufnehmers in dessen unterer Stellung; und
- Fig. 12: eine Ansicht entsprechend Fig. 11 mit dem Drehmoment- aufnehmer in der oberen Stellung.

In den Fig. 1 bis 3 sind Ansichten des kompletten Betonschleifers 1 dargestellt, der als handgeführter Winkelschleifer, insbesondere für Betonboden-Schleifarbeiten ausgebildet ist mit einem rohrförmigen, als Griff verwendbaren Motorgehäuse 2, in dem ein Elektromotor aufgenommen ist, der mit einem Schalter 3 ein- und ausgeschaltet werden kann.

Nach vorne am Motorgehäuse (2) schließt sich ein Winkelgetriebe 4 an mit einem Getriebehals 5, in dem eine Antriebswelle 6 mit einem endseitigen Getriebezapfen 7 nach unten abragt, auf den eine Schleifscheibe 8 aufsteckbar ist und mit einer (nicht dargestellten) Spannmutter gehalten wird (siehe dazu Fig. 6 und 7).

Am Getriebehals 5 ist eine trichterförmige Absaughaube 9 im Bereich einer zentralen Durchtrittsöffnung für den Getriebehals 5 befestigt, wobei die Haltevorrichtung eine Höhenstelleinrichtung 10 aufweist, welche weiter unten detailliert beschrieben wird.

Die Absaughaube 9 ist mehrteilig ausgeführt und besteht insbesondere aus einer Innenhülse 11, die ein Klemmring 12 umfasst und einem Haubenglockenteil 13. Die Innenhülse 11 ist im Haubenglockenteil 13 verdrehbar gelagert, wobei das Haubenglockenteil 13 die Schleifscheibe 8 randseitig mit einem Schutzring 14 übergreift.

Das Haubenglockenteil 13 weist einen nach vorne gerichteten Abschnitt als Segmentfreiraum 15 auf, der durch ein nach vorne weisendes Haubensegmentteil 16 abdeckbar ist. Dazu ist das Haubensegmentteil 16 mit einem Haubensegmentringteil 17 an der Innenhülse 11 schwenkbar gehalten. In der geschlossenen Stellung des Haubensegmentteils 16 (Fig. 1) ist der Segmentfreiraum 15 abgedeckt und die Absaughaube 9 insgesamt geschlossen. In der in die Offenstellung geschwenkten Position des Haubensegmentteils 16 ist der Bereich des Segmentfreiraums 15 freigegeben (Fig. 2), so dass dort ein Abschnitt 18 der drehenden Schleifscheibe 8 vorsteht, zum Beispiel für Schleifarbeiten am Boden in einem Eckbereich zu einer Seitenwand. Durch überdrückbare Rastverbindungselemente 19 wird das Haubensegmentteil 16 in beiden Funktionsstellungen festgelegt und gehalten. Die Funktionsstellungen des Haubensegmentteils 16 an der Absaughaube 9 sind auch deutlich aus den Fig. 4 und 5 ersichtlich, die eine Ansicht von unten auf die Absaughaube 9 mit montierter Schleifscheibe 8 zeigen. Die Schleifscheibe 8 ist mit einer zentralen Öffnung auf den Gewindezapfen 7 der Antriebswelle 6 aufgesteckt und mit einer Spannmutter 20 gehalten. Die Schleifscheibe 8 besteht aus einem zur Mitte hin aufgewölbten (siehe Fig. 6) Basisscheibenteil 29 von dem randseitig sowie an einem zur Mitte hin versetzten Kreis segmentartige Schleifelemente 22 in der Art von Diamantschleifsteinen zur Betonschleifebene hin mit einer bestimmten Schleifelementhöhe abragen. Zudem sind in der Schleifscheibe 8 versetzt angeordnete Durchströmöffnungen 23 für die Absaugung von Schleifstaub angebracht.

In Fig. 4 ist das Haubensegmentteil 16 geschlossen und in Fig. 5 zur Freigabe des Segmentfreiraums 15 geöffnet dargestellt.

An der Absaughaube 9 bzw. dem Haubenglockenteil 13 ist ein Absaugrohr 24 angeschlossen, das unterhalb und parallel zum Motorgehäuse 2 verläuft. Das Absaugrohr 24 ist zweiteilig ausgebildet, wobei eine Unterschale 25 am Haubenglockenteil 13 einstückig ausgeformt ist und eine separate Oberschale 26 auf die Unterschale 25 aufgeclipst ist. Für den Anschluss eines (nicht dargestellten) Absaugschlauches ist endseitig am Absaugrohr 24 ein Anschluss-Klemmring 27 vorgesehen, der auch die Oberschale 26 und Unterschale 25 des Absaugrohrs 24 zusammen hält.

Quer zum Motorgehäuse 2 verläuft ein U-förmiger Bügelgriff 28 mit einem längeren U-Schenkel als Griffteil 29, wobei der kürzere U-Schenkel 30 wahlweise links oder rechts am Motorgehäuse 2 bzw. etwas nach vorne versetzt am Getriebegehäuse verschwenkbar und arretierbar angeschlossen ist.

In den Fig. 1 und 2 ist das Griffteil 29 nach vorne geschwenkt in eine Arbeitsposition, die insbesondere für Schleifarbeiten mit einem geschlossenen Haubensegmentteil 16 geeignet ist. Bei Arbeiten mit offenem Haubensegmentteil 16 kann dagegen das Griffteil 29 nach oben geschwenkt werden, wie in Fig. 3 gezeigt, so dass eine Hand am Handgriff 29 in einem Eckbereich nicht an eine Seitenwand anstößt.

Anhand der Fig. 6 bis 12 wird im Folgenden die Höhenstelleinrichtung 10 für die Absaughaube 9 bzw. das Haubenglockenteil 13 bezüglich des Getriebehalses 5 für eine Distanznachstellung bei einer Höhenreduzierung durch Abnutzung und Verschleiß der Schleifelemente 22 in erläutert:
Auf dem Getriebehals 5 ist die Innenhülse 11 verdrehbar aufgesteckt. Die Innenhülse 11 weist an der unteren Endseite einen radial abstehenden Stützflansch 31 auf, wobei das Haubenglockenteil 13 dort von oben her mit einem Durchtrittsöffnungsrand 32 einer Durchtrittsöffnung abgestützt und gehalten ist. Weiter nach oben schließt sich daran das Haubensegmentringteil 17 an, mit dem das Haubensegmentteil 16 schwenkbar gelagert ist. Anschließend ist eine Schutzscheibe 33 eingelegt und diese übereinanderliegenden Wandlagen werden durch einen darüber angebrachten Seegerring 34 axial gehalten.

Über dem Seegerring 34 ist der Klemmring 12 angebracht, der je eine Mitnehmernase 35, 36 am Teilungsrand aufweist, die in einen Vertikalschlitz 37 der Innenhülse 11 eingreifen, so dass die Innenhülse 11 und der Klemmring 2 gemeinsam verdrehbar sind. Im Bereich der Mitnehmernasen 35, 36 sind am Klemmring 12 radial abstehende Klemmblöcke 38, 39 angeformt, durch die eine über ein Rändelrad 40 handbetätigbare Klemmschraube 41 geführt ist. Zudem ist für eine axiale Relativfestlegung zwischen dem Klemmring 12 und der Innenhülse 11, an deren Außenseite eine horizontalumlaufende Eingriffnut 42 angebracht ist, in die ein am Klemmring 12 angeformter Innensteg 43 eingreift.

Am Klemmring 12 ist eine radial nach innen abragende Klemmnase 44 angeformt, die durch eine zugeordnete schlitzförmige Ausnehmung 45 der Innenhülse hindurch in eine Spiralnut 46 am Getriebehals 5 eingreift. Die Klemmnase 44 und die schlitzförmige Ausnehmung 45 liegen entsprechend der Schrägstellung der Spiralnut 46 ebenfalls schräg.

Am Haubenglockenteil 13 ist im Bereich der Anschlussstelle des Absaugrohrs 24 ein nach oben abragender Fortsatz als Drehmomentaufnehmer 47 angeformt, der höhenverschiebbar in einer Einstecköffnung 48 eines gehäusefesten, vom Motorgehäuse 2 nach unten weisenden und quer verlaufenden U-Stützbügels 49 gehalten ist.

Die Höhenstelleinrichtung 10 hat folgende Funktion:
Bei einer Verdrehung der Innenhülse 11 zusammen mit dem Klemmring 12 am Getriebehals 5 erfolgt durch den Eingriff der Klemmnase 44 in die Spiralnut 46 eine Höhenverstellung der Absaughaube 9 bzw. des Haubenglockenteils 13 mit dem Schutzring 14 bezüglich des Getriebehalses 5 und damit auch bezüglich der Schleifelemente 22 der Betonschleifscheibe 8. Damit kann der untere Schutzringrand des Haubenglockenteils 13 so positioniert werden, dass gegenüber dem Schutzringrand die Schleifelemente um etwa 2 mm nach unten vorstehen und damit ein entsprechend großer Spalt zwischen der Schleiffläche und dem Schutzring 14 des Haubenglockenteils 13 geschaffen ist, der einerseits eine ausreichende Luftansaugung erlaubt und andererseits keinen Schleifstaub austreten lässt. Durch die einfache werkzeuglose Höhenverstellung ist eine einfache und schnelle Anpassung an eine Abnutzung der Schleifelemente möglich. Die jeweilige Höheneinstellung kann mit dem Klemmring 12 einfach und schnell fixiert werden.
Durch die schwenkbare Lagerung der Innenhülse 11 an der zentralen Durchtrittsöffnung des Haubenglockenteils 13 in Verbindung mit dem Drehmomentaufnehmer 47 und dem U-Stützbügel 49 ist sichergestellt, dass zwar die relative Höhenlage des Ansaugrohrs 24 und des Haubensegmentteils 16 gegenüber dem Getriebehals 5 verstellt wird, jedoch die Lage des Absaugrohrs 24 parallel unter dem Motorgehäuse 2 und die nach vorne gerichtete Lage des Segmentfreiraums 15 zusammen mit dem Haubensegmentteil 16 erhalten bleibt.

In Fig. 11 ist die Absaughaube 9 und damit auch der Drehmomentaufnehmer 47 in der Einstecköffnung 48 des U-Stützbügels 49 in der untersten Position gezeigt, in der vom Schutzring 14 die Schleifelemente 22 der Schleifscheibe 8 überdeckt sind. In Fig. 12 ist dagegen die Absaughaube 9 und damit der Drehmomentaufnehmer 47 in der obersten Einstellposition gezeigt, in der bei einer Schleifscheibe mit neuen oder wenig abgenutzten Schleifelementen 22 diese unter dem Schutzring 14 vorstehen. Durch die einfach bedienbare Höhenstelleinrichtung 10 kann zwischen diesen beiden Extremstellungen die vorstehend erläuterte Spalteinstellung von ca. 2 mm für eine optimale Schleifstaubabsaugung eingestellt und fixiert werden.

## Patentansprüche

1. Oberflächenschleifer, insbesondere Betonschleifer,
mit einer in einem Getriebehals (5) gelagerten Antriebswelle (6), an der eine Betonschleifscheibe (8) lösbar angeschlossen ist, und
mit einer trichterförmigen Absaughaube (9), die die Betonschleifscheibe (8) abdeckt und randseitig mit einem Schutzring (14) übergreift, wobei die Absaughaube (9) im Bereich einer zentralen Durchtrittsöffnung für den Getriebehals (5) mittels einer Haltevorrichtung befestigt ist,
wobei die Haltevorrichtung eine Höhenstelleinrichtung (10) aufweist, mit der die Absaughaube (9) in Axialrichtung der Antriebswelle (6), unmittelbar oder mittelbar, bezüglich des Getriebehalses (5) geführt höhenverstellbar und fixierbar ist,
wobei ein Trichterhals der Absaughaube (9) als zentrale Durchtrittsöffnung den Getriebehals (5) umfasst und dort durch jeweils zugeordnete, ineinander greifende Führungselemente (44, 46) höheneinstellbar geführt ist,
**dadurch gekennzeichnet,**
**dass** ein zusammenspannbarer Klemmring (12) den Trichterhals für eine Fixierung der Höheneinstellung umgibt.

2. Oberflächenschleifer nach Anspruch 1, **dadurch gekennzeichnet, dass** zur Realisierung der Höhenstelleinrichtung (10) der Trichterhals der Absaughaube (9) aus einer Innenhülse (11) besteht, die am Getriebehals (5) verdrehbar gehalten ist und die mit einer Eingriffnase (44) als ein Führungselement umittelbar oder mittelbar in eine schraubenförmig angebrachte Spiralnut (46) als zugeordnetes zweites Führungselement am Getriebehals (5) eingreift, dergestalt, dass eine Verdrehung der Innenhülse (11) eine Höhenverstellung bezüglich des Getriebehalses (5) bewirkt, die mit dem die Innenhülse (11) umfassenden Klemmring (12) fixierbar ist.

3. Oberflächenschleifer nach Anspruch 2, **dadurch gekennzeichnet, dass** die Eingriffnase als radial nach innen weisende Klemmnase am Klemmring ausgebildet ist, die durch eine zugeordnete schlitzförmige Ausnehmung der Innenhülse hindurch in die Spiralnut am Getriebehals eingreift, wobei der Klemmring oberhalb eines Seegerrings angebracht ist.

4. Oberflächenschleifer nach Anspruch 2 oder 3, **dadurch gekennzeichnet, dass** die Innenhülse (11) als Trichterhals in der zentralen Durchtrittsöffnung eines anschließenden Haubenglockenteils (13) der Absaughaube (9) verdrehbar aufgenommen ist, wobei der Durchtrittsöffnungsrand des Haubenglockenteils (13) zwischen einem unteren radial abstehenden Stützflansch (31) der Innenhülse (11) und einem nach oben beabstandeten Federring (34) in der Art eines Seegerrings an der Innenhülse (11) vorzugsweise mit einer dazwischenliegenden Schutzscheibe (33) gehalten ist, und dass das Haubenglockenteil (13) und/oder ein daran anschließendes Absaugrohr (24) einen nach oben abragenden Fortsatz als Drehmomentaufnehmer (47) aufweist, der höhenverschiebbar in eine bezüglich des Getriebehalses (5) ortsfeste Drehmomentabstützung (48, 49) eingreift, so dass bei einer Schraubverdrehung der Innenhülse (11) und Höhenverstellung der Absaughaube (9) das Haubenglockenteil (13) und gegebenenfalls das Absaugrohr (24) unverdrehbar gehalten ist.

5. Oberflächenschleifer nach Anspruch 3 oder 4, **dadurch gekennzeichnet, dass** am Klemmring (12) wenigstens eine radial nach innen gerichtete Mitnehmernase (35, 36) angebracht ist, die in eine zugeordnete Mitnehmeröffnung (37) an der Innenhülse (11) eingreift, wobei vorzugsweise je eine Mitnehmernase (35, 36) am Teilungsrand des Klemmrings (12) als Vertikalsteg angebracht ist und die Mitnehmeröffnung (37) ein zugeordneter Vertikalschlitz in der Innenhülse (11) ist.

6. Oberflächenschleifer nach Anspruch 5, **dadurch gekennzeichnet, dass** an der Außenseite der Innenhülse (11) eine horizontal umlaufende Eingriffsnut (42) angebracht ist, und dass am Klemmring (12) ein entsprechend zugeordneter Innensteg (43) angeformt ist.

7. Oberflächenschleifer nach einem der Ansprüche 1 bis 6, **dadurch gekennzeichnet, dass** jeweils am Teilungsrandbereich des Klemmrings (12) ein radial abstehender Klemmblock (38, 39) angebracht ist, und dass durch die Klemmblöcke (38, 39) eine über ein Rändelrad (40) handbetätigbare tangentiale Klemmschraube (41) geführt ist.

8. Oberflächenschleifer nach einem der Ansprüche 1 bis 7, **dadurch gekennzeichnet, dass** der Betonschleifer als handgeführter Winkelschleifer, insbesondere als Betonbodenschleifer ausgebildet ist mit einem rohrförmigen, als Griff verwendbaren Motorgehäuse (2) für einen Elektromotor und mit einem daran angeschlossenen Winkelgetriebe (4), welches den Getriebehals (5) und die zentrale Antriebswelle (6) mit einem endseitigen Gewindezapfen (7) zum Aufstecken der Betonschleifscheibe (8) und zur Halterung mittels einer Spannmutter (20) aufweist.

9. Oberflächenschleifer nach Anspruch 8, **dadurch gekennzeichnet, dass** ein Absaugrohr (24) mit der Absaughaube (9), insbesondere mit einem Haubenglockenteil (13) verbunden ist, das mit einem Handeingriffabstand unterhalb und parallel zum Motorgehäuse (2) verläuft, wobei gegebenenfalls eine Drehmomentabstützung als gehäusefester, vom Motorgehäuse (2) nach unten weisender und querverlaufender U-Stützbügel (49) mit einer Einstecköffnung (48) für den Drehmomentaufnehmer (47) angebracht ist.

10. Oberflächenschleifer nach Anspruch 9, **dadurch gekennzeichnet, dass** das Absaugrohr (24) zweiteilig ausgebildet ist, wobei eine Unterschale (25) einteilig an der Absaughaube (9), insbesondere an einem Haubenglockenteil (13) angeformt ist und eine Oberschale (26) als separat hergestelltes Bauteil aufgesetzt, insbesondere aufgeclipst ist, wobei bevorzugt für einen Absaugschlauchanschluss endseitig am Absaugrohr ein Anschluss-Klemmring (27) vorgesehen ist.

11. Oberflächenschleifer nach einem der Ansprüche 8 bis 10, **dadurch gekennzeichnet, dass** als weiterer Handgriff zusätzlich zum Motorgehäuse (2) ein querverlaufender Bügelgriff (28) vorgesehen ist, der oberhalb des Winkelgetriebes um eine Querachse verschwenkbar und fixierbar so angeordnet ist, dass das Griffteil (29) in einer nach vorne geschwenkten Position über einem vorderen Winkel-Segment der Absaughaube (9) liegt und in einer zurückgeschwenkten Position aus diesem Bereich nach hinten geschwenkt ist und etwa über dem Winkelgetriebe (4) liegt.

12. Oberflächenschleifer nach Anspruch 11, **dadurch gekennzeichnet, dass** der Bügelgriff (28) U-förmig ausgebildet ist mit einem längeren U-Schenkel als Griffteil (29), wobei der kürzere U-Schenkel (30) wahlweise links oder rechts am Motor- bzw. Getriebegehäuse (2) verschwenkbar und arretierbar angeschlossen ist.

13. Oberflächenschleifer nach einem der Ansprüche 1 bis 12, **dadurch gekennzeichnet, dass** ein nach vorne weisendes Haubensegmentteil (16) der Absaughaube (9), insbesondere eines Haubenglockenteils (13) zur Freigabe eines darunterliegenden Schleifscheibensegments verliersicher schwenkbar ausgeführt ist.

14. Oberflächenschleifer nach Anspruch 13, **dadurch gekennzeichnet, dass** das Haubensegmentteil (16) mit einem Haubensegmentringteil (17) die Innenhülse (11) schwenkbeweglich umgreift und in der geschlossenen Stellung einen Segmentfreiraum (15) der Absaughaube (9) von oben her abdeckt, und dass in der offenen Stellung das Haubensegmentteil (17) aus dem Bereich des Segementfreiraumes (15) geschwenkt ist, wobei das Haubensegmentteil in der geschlossenen Stellung und in der offenen Stellung durch überdrückbare Rastverbindungen (19) gehalten ist.

## Claims

1. Surface grinder, especially concrete grinder,
with a drive shaft (6) positioned in a gearbox extension (5), on which drive shaft a concrete grinding wheel (8) is detachably attached, and
with a funnel-shaped suction hood (9), which covers the concrete grinding wheel (8) and overlaps on the edge side with a protective ring (14), whereby the suction hood (9) is attached in the region of a central through-passage aperture for the gearbox extension (5) by means of a holding device,
whereby the holding device comprises a height adjustment device (10), with which the suction hood (9) is height adjustable and can be fixed in the axial direction of the drive shaft (6) directly or indirectly, with regard to the gearbox extension (5),
whereby a funnel neck of the suction hood (9) includes the gearbox extension (5) as a through-passage aperture, and is guided there in a height-adjustable manner by respective assigned guiding elements (44, 46) engaging in one another,
**characterised in that**,
a clamping ring (12), which can be clamped together, surrounds the funnel neck in order to fix the height adjustment.

2. Surface grinder according to claim 1, **characterised in that** for execution of the height adjustment (10), the funnel neck of the suction hood (9) consists of an inner sleeve (11), which is rotatably supported on the gearbox extension (5), and which, with an engaging protrusion (44) as a guiding element, engages directly or indirectly in a helically installed helical groove (46) as an associated second guiding element on the gearbox extension (5), in such a way that a rotation of the inner sleeve (11) causes a height adjustment with regard to the gearbox extension (5), which can be fixed by the clamping ring (12) including the inner sleeve (11).

3. Surface grinder according to claim 2, **characterised in that** the engaging protrusion is designed as a clamping nose directed radially inwards on the clamping ring, which engages in the helical groove on the funnel neck by means of an associated slit-shaped recess of the inner sleeve, whereby the clamping ring is installed above a snap ring.

4. Surface grinder according to claim 2 or 3, **characterised in that** the inner sleeve (11) is rotatably accommodated as a funnel neck in the central through-passage aperture of a connected hood bell part (13) of the suction hood (9), whereby the through-passage aperture edge of the hood bell part (13) is maintained between a lower radially protruding support flange (31) of the inner sleeve (11) and a spring ring (34) in the form of a snap ring, spaced apart upwards, on the inner sleeve (11), preferably with a protective screen (33) lying between, and that the hood bell part (13) and/or a suction pipe (24) comprises an upwardly projecting protrusion as a torque transducer (47), which engages in a height-adjustable manner in a torque support (48, 49), which is fixed in position with regard to the gearbox extension (5), so that in a screw rotation of the inner sleeve (11) and height adjustment of the suction hood (9), the hood bell part (13), and the suction pipe (24) if necessary, is non-rotatably held.

5. Surface grinder according to claim 3 or 4, **characterised in that** on the clamping ring (12), at least one driving lug (35, 36), which is directed radially inwards, is arranged, which engages in an associated lug opening (37) on the inner sleeve (11), whereby each driving lug (35, 36) is arranged on the separation edge of the clamping ring (12) as a vertical web, and the lug opening (37) is an associated vertical slit in the inner sleeve (11).

6. Surface grinder according to claim 5, **characterised in that** a horizontally running engaging groove (42) is arranged on the outer side of the inner sleeve (11), and that a correspondingly assigned internal web (43) is formed on the clamping ring (12).

7. Surface grinder according to any one of claims 1 to 6, **characterised in that** a radially projecting clamping block (38, 39) is arranged on the separation edge region of the clamping ring (12) in each case, and that a tangential clamping screw (41), which is manually operated by a thumb wheel (40), is guided through the clamping blocks (38, 39).

8. Surface grinder according to any one of claims 1 to 7, **characterised in that** the concrete grinder is designed as a hand-held angle grinder, particularly as a concrete grinding wheel, with a tubular motor casing (2), used as a grip for an electric motor, and with an angular gear (4) attached thereto, which comprises the gearbox extension (5) and the central drive shaft (6) with an end-sided threaded pin (7) for attaching the concrete grinding wheel (8) and for mounting by means of a clamping nut (20).

9. Surface grinder according to claim 8, **characterised in that** a suction pipe (24) is connected to the suction hood (9), particularly to a hood bell part (13), which runs at a distance for manual intervention below and parallel to the motor casing (2), whereby, if necessary, a torque support is applied as a U-support brace (49), which is fixed on the casing, directed downwards from the motor housing (2) and running transversely, with an axial plug-in opening (48) for the torque transducer (47).

10. Surface grinder according to claim 9, **characterised in that** the suction pipe (24) is formed in two parts, whereby a lower shell (25) is formed in one piece on the suction hood (9), particularly on a hood bell part (13), and an upper shell (26) is attached, particularly clipped, as a separately manufactured component, whereby a connection clamping ring (27) is preferably provided for a suction hose connection on the end on the suction pipe.

11. Surface grinder according to any one of claims 8 to 10, **characterised in that** as a further handle in addition to the motor casing (2), a transversely running bow-type handle (28) is provided, which is arranged above the angular gear, pivotable about a transverse axis, and which can be fixed in such a way that the handle (29), when it is in a position pivoted forwards, lies above a front angular segment of the suction hood (9), and when it is in the position which has been pivoted back, is pivoted backwards from this region, and lies approximately over the angular gear (4).

12. Surface grinder according to claim 11, **characterised in that** the bow-type handle (28) is designed in a U-shape with a longer U-shoulder as a handle (29), whereby the shorter U-shoulder (30) is connected to the motor casing or gear casing (2) optionally on the left or right side in such a way that it is pivotable and lockable.

13. Surface grinder according to any one of claims 1 to 12, **characterised in that** the hood segmental part (16) of the suction hood (9), particularly of a hood bell part (13), is implemented for releasing an underlying grinding wheel segment in a loss-secure, pivotable manner.

14. Surface grinder according to claim 13, **characterised in that** the hood segmental part (16) pivotably surrounds the inner sleeve (11) with a hood segmental ring part (17), and in the closed position, covers a segment free space of the suction hood (9) from above, and that in the open position, the hood segmental part (17) is pivoted from the region of the segment free space (15), whereby the hood segmental part is held in the closed position and is held in the open position by locking connections (19), which can be pressed over.

## Revendications

1. Dispositif de ponçage de surface, notamment dispositif de ponçage de béton,
avec un arbre d'entraînement (6) logé dans un prolongement de carter (5) et auquel est raccordé de manière amovible un disque de ponçage béton (8), et
avec une hotte d'aspiration (9) en forme de trémie, qui couvre le disque de ponçage béton (8) et vient en prise par-dessus les bords avec une bague de protection (14), dans lequel la hotte d'aspiration (9) est fixée au niveau d'une ouverture de passage centrale pour le prolongement de carter (5) au moyen d'un dispositif de retenue,
dans lequel le dispositif de retenue présente un dispositif de réglage de la hauteur (10) avec lequel la hotte d'aspiration (9) peut être fixée et réglée en hauteur de façon guidée par rapport au prolongement du carter (5), directement ou indirectement, dans le sens axial de l'arbre d'entraînement (6),
dans lequel un col de trémie de la hotte d'aspiration (9) comporte comme ouverture de passage centrale le prolongement du carter (5) et y est guidé de façon réglable en hauteur par des éléments de guidage (44, 46) respectivement associés, s'engrenant les uns dans les autres,
**caractérisé en ce que**
une bague de serrage (12) serrable entoure le col de trémie pour une fixation du réglage en hauteur.

2. Dispositif de ponçage de surface selon la revendication 1, **caractérisé en ce que** pour réaliser le dispositif de réglage de la hauteur (10), le col de trémie de la hotte d'aspiration (9) se compose d'une douille intérieure (11) qui est maintenue de manière rotative au niveau du prolongement de carter (5) et qui vient en prise avec un ergot d'engagement (44) en tant qu'élément de guidage directement ou indirectement dans une rainure hélicoïdale (46) en forme d'hélice en tant que deuxième élément de guidage associé au niveau du prolongement de carter (5), de telle sorte qu'une rotation de la douille intérieure (11) entraîne un réglage de la hauteur par rapport au prolongement de carter (5), qui peut être fixée par la bague de serrage (12) contenant la douille intérieure (11).

3. Dispositif de ponçage de surface selon la revendication 2, **caractérisé en ce que** l'ergot d'engagement est réalisé au niveau de la bague de serrage sous forme d'ergot de serrage dirigé radialement vers l'intérieur, qui vient en prise à travers un évidement associé en forme de fente de la douille intérieure dans la rainure hélicoïdale au niveau du prolongement de carter, la bague de serrage étant montée au-dessus d'une bague Seeger.

4. Dispositif de ponçage de surface selon la revendication 2 ou 3, **caractérisé en ce que** la douille intérieure (11) est reçue de manière rotative en tant que prolongement de carter dans l'ouverture de passage centrale d'une partie de hotte en forme de cloche (13) raccordée de la hotte d'aspiration (9), le bord de l'ouverture de passage de la partie de hotte en forme de cloche (13) étant maintenu entre une bride d'appui (31) inférieure en saillie radiale de la douille intérieure (11) et une rondelle ressort (34) espacée vers le haut à la manière d'une bague Seeger au niveau de la douille intérieure (11) de préférence avec une rondelle de protection (33) intermédiaire, et **en ce que** la partie de hotte en forme de cloche (13) et/ou un tube d'aspiration (24) qui s'y raccorde présente un prolongement dépassant vers le haut en tant qu' absorbeur de couple (47) qui vient en prise de manière réglable en hauteur dans un support de couple (48, 49) fixe par rapport au prolongement de carter (5) si bien que lors d'un vissage de la douille intérieure (11) et du réglage en hauteur de la hotte d'aspiration (9), la partie de hotte en forme de cloche (13) et le cas échéant le tube d'aspiration (24) est maintenu de manière non rotative.

5. Dispositif de ponçage de surface selon la revendication 3 ou 4, **caractérisé en ce qu'**au moins un ergot d'entraînement (35, 36) dirigé radialement vers l'intérieur qui vient en prise dans une ouverture d'entraînement (37) associée au niveau de la douille intérieure (11) est monté au niveau de la bague de serrage (12), de préférence respectivement un ergot d'entraînement (35, 36) étant monté au niveau du bord de séparation de la bague de serrage (12) sous forme de nervure verticale et l'ouverture d'entraînement (37) est une fente verticale associée dans la douille intérieure (11).

6. Dispositif de ponçage de surface selon la revendication 5, **caractérisé en ce qu'**une rainure d'engagement (42) horizontalement circulaire est placée sur le côté extérieur de la douille intérieure (11) et **en ce qu'**une nervure intérieure (43) associée de manière correspondante est formée sur la bague de serrage (12).

7. Dispositif de ponçage de surface selon l'une quelconque des revendications 1 à 6, **caractérisé en ce qu'**un bloc de serrage (38, 39) en saillie radiale est monté respectivement au niveau de la zone de bord de séparation de la bague de serrage (12) et **en ce qu'**une vis de serrage (41) tangentielle à commande manuelle par le biais d'une molette (40) est guidée par les blocs de serrage (38, 39).

8. Dispositif de ponçage de surface selon l'une quelconque des revendications 1 à 7, **caractérisé en ce que** le dispositif de ponçage de béton est réalisé sous forme de dispositif de ponçage d'angle manuel, en particulier sous forme de dispositif de ponçage de dalle de béton, avec un carter-moteur (2) tubulaire utilisable comme poignée pour un moteur électrique et avec un renvoi d'angle (4) qui y est raccordé, lequel présente le prolongement de carter (5) et l'arbre d'entraînement central (6) avec une goupille filetée (7) côté extrémité pour emmancher le disque de ponçage béton (8) et pour le maintenir au moyen d'un écrou de serrage (20).

9. Dispositif de ponçage de surface selon la revendication 8, **caractérisé en ce qu'**un tube d'aspiration (24) est relié à la hotte d'aspiration (9), en particulier à une partie de hotte en forme de cloche (13), qui s'étend en-dessous et parallèlement au carter-moteur (2) à une distance de prise en main, un support de couple sous forme d'étrier d'appui en U (49) fixé au carter, dirigé du carter-moteur (2) vers le bas et s'étendant transversalement est monté le cas échéant avec une ouverture d'insertion (48) pour l'absorbeur de couple (47).

10. Dispositif de ponçage de surface selon la revendication 9, **caractérisé en ce que** le tube d'aspiration (24) est réalisé en deux parties, dans lequel une coquille inférieure (25) est moulée d'un seul tenant sur la hotte d'aspiration (9), en particulier sur une partie de hotte en forme de cloche (13), et une coquille supérieure (26) est montée dessus, en particulier clipsée, en tant qu'élément fabriqué séparément, dans lequel une bague de serrage de raccordement (27) est prévue côté extrémité au niveau du tube d'aspiration de préférence pour un raccordement de tuyau d'aspiration.

11. Dispositif de ponçage de surface selon l'une quelconque des revendications 8 à 10, **caractérisé en ce qu'**une poignée en forme d'étrier (28) s'étendant transversalement qui est disposée de façon à pouvoir être fixée et pivoter autour d'un axe transversal au-dessus du renvoi d'angle de telle sorte que l'élément de préhension (29) se trouve dans une position pivotée vers l'avant au-dessus d'un segment d'angle avant de la hotte d'aspiration (9) et est pivoté de cette zone vers l'arrière dans une position pivotée vers l'arrière et se trouve à peu près au-dessus du renvoi d'angle (4), est prévue en plus du carter-moteur (2) comme autre poignée.

12. Dispositif de ponçage de surface selon la revendication 11, **caractérisé en ce que** la poignée en forme d'étrier (28) est réalisée en forme de U avec une branche longue du U comme élément de préhension (29), la branche courte du U (30) étant raccordée au choix à gauche ou à droite au carter-moteur ou carter de transmission (2) de manière pivotante et arrêtable.

13. Dispositif de ponçage de surface selon l'une quelconque des revendications 1 à 12, **caractérisé en ce qu'**une partie de segment de hotte (16), dirigée vers l'avant, de la hotte d'aspiration (9), en particulier d'une partie de hotte en forme de cloche (13) est réalisée de manière pivotante et captive pour libérer un segment de disque de ponçage sous-jacent.

14. Dispositif de ponçage de surface selon la revendication 13, **caractérisé en ce que** la partie de segment de hotte (16) avec une partie annulaire de segment de hotte (17) entoure la douille intérieure (11) de manière pivotante et dans la position fermée couvre par le haut un espace libre de segment (15) de la hotte d'aspiration (9) et **en ce que** dans la position ouverte, la partie de segment de hotte (17) est pivotée hors de la zone de l'espace libre de segment (15), la partie de segment de hotte étant maintenue dans la position fermée et dans la position ouverte par des assemblages par encliquetage (19) enclenchables.
